# EUROPÄISCHE PATENTSCHRIFT

(11) **EP 0 049 753 B1**
(45) Veröffentlichungstag und Bekanntmachung des Hinweises auf die Patenterteilung: **24.10.1984**
(21) Anmeldenummer: 81106549.9
(22) Anmeldetag: 24.08.1981
(51) Int. Cl.: G07F 5/02

(54) **Kassiereinrichtung für Selbstverkäufer**
Coin collecting device for automatic vending machines
Mécanisme d'encaissement pour des distributeurs automatiques

(30) Priorität: 08.10.1980 DE 3037996
(43) Veröffentlichungstag der Anmeldung: 21.04.1982
(73) Patentinhaber: Sielaff GmbH & Co. Automatenbau Herrieden, D-8801 Herrieden (DE)
(72) Erfinder: Kölbl, Richard, D-8801 Herrieden (DE); Mehlan, Bernd, D-8801 Herrieden (DE)
(74) Vertreter: Gaiser, Hartmut, Dipl.-Ing.

## Beschreibung

Die Erfindung betrifft eine Kassiereinrichtung für einen Selbstverkäufer mit Kreditwerk, mit einer Klappe, die in ihrer Ruhestellung einen Geldrückgabekanal und einen Kassierkanal sperrt, die aus ihrer Ruhestellung nach einer Richtung durch den Hub einer Geldrückgabetaste schwenkbar ist und die mit dem Kreditwerk zu dessen Rückstellung gekoppelt ist.

Eine derartige Kassiereinrichtung ist in dem DE-GM 7 909 710 beschrieben. Bei dieser Kassiereinrichtung deckt die Klappe sowohl den Rückgabekanal als auch den Kasserkanal in ihrer Ruhestellung ab. Auf die Klappe fallen die vom Kreditwerk erfassten Münzen. Der Raum über der Klappe ist so dimensioniert, dass er eine grössere Anzahl von Münzen aufnehmen kann. Hat der Käufer dem Verkaufspreis entsprechende Münzen eingeworfen, dann sind diese vom Kreditwerk erfasst. Bei einer Betätigung der entsprechenden Ausgabeeinrichtung des Selbstverkäufers ist dann die Warenausgabe freigegeben und die Klappe verschwenkt sich so, dass die Münzen in den Kassierkanal fallen.

Will der Benutzer vor der Entnahme der Ware die eingeworfenen Münzen zurücknehmen, dann hat er die Rückgabetaste zu betätigen. Diese ist mit der Klappe gekoppelt und verschwenkt diese so, dass die auf ihr liegenden Münzen in den Geldrückgabekanal gelangen. Gleichzeitig mit der Verschwenkung der Klappe wird über die Kopplung zwischen der Klappe und dem Kreditwerk diese bei einer Geldrückgabe auf seinen Nullwert zurückgestellt. Um zu vermeiden, dass die Münzen zurückgegeben werden, bevor das Kreditwerk zurückgestellt werden kann, ist bei dem DE-GM 7 909 710 eine Umkehrsperre vorgesehen.

Nachteilig bei der Umkehrsperre nach dem DE-GM 7 909 710 kann in manchen Fällen sein, dass bei einer kurzhubigen Betätigung der Geldrückgabetaste später eingeworfene Münzen immer in die Rückgabe gelangen, ohne dass diese Fehlbetätigung vom Käufer ohne weiteres als solche erkannt werden kann. Ausserdem kann bei einem etwaigen Ausfall der Umkehrsperre nicht gewährleistet werden, dass keinesfalls die eingeworfenen Münzen zurückgegeben werden, bevor nicht das Kreditwerk auf seinen Nullwert zurückgestellt ist.

Aufgabe der Erfindung ist es, eine Kassiereinrichtung der eingangs genannten Art mit mechanischen Mitteln so auszugestalten, dass das Kreditwerk bei einer Betätigung der Münzrückgabetaste sicher zurückgestellt ist, wenn Münzen zurückgegeben werden, ohne dass eine Umkehrsperre für die Rückgabetaste notwendig ist.

Erfindungsgemäss ist obige Aufgabe bei einer Einrichtung der eingangs genannten Art dadurch gelöst, dass die Klappe bei einem ersten Teilhub der Geldrückgabetaste den Geldrückgabekanal gesperrt hält und das Kreditwerk rückstellt und dass ein anschliessender zweiter Teilhub die Klappe derart in den Geldrückgabekanal schwenkt, dass auf ihr liegende Münzen in den Geldrückgabekanal gleiten.

Damit ist erreicht, dass zum Beginn der Betätigung der Geldrückgabetaste zunächst das Kreditwerk auf seinen Nullwert zurückgestellt wird, ohne dass jetzt schon Münzen zurückgegeben werden. Erst bei der weiteren Bewegung der Geldrückgabetaste bzw. der Klappe schwenkt diese so um, dass die auf ihr liegenden Münzen in den Geldrückgabekanal gleiten. Einerseits ist dadurch die Notwendigkeit einer Umkehrsperre für die Rückgabetaste bzw. die Klappe vermieden, so dass eine den Käufer möglicherweise verwirrende, durch die Umkehrsperre bedingte Teilbetätigung der Rückgabetaste eine darauffolgende Bedienung des Selbstverkäufers nicht beeinträchtigt. Andererseits ist sichergestellt, dass Münzen immer erst dann in die Rückgabe gelangen, wenn das Kreditwerk bereits zurückgestellt ist.

In bevorzugter Ausgestaltung der Erfindung weist zur Schwenkung während des zweiten Teilhubes die Klappe ein schwenkbares Klappenteil auf, welches sich während des ersten Teilhubes an einem Anschlag abstützt und beim zweiten Teilhub über den Anschlag abkippt. Damit ist erreicht, dass der Eintrittsquerschnitt, den der Münzkanal den Münzen bietet, ohne weiteres so gross ausgelegt werden kann, dass auch gegebenenfalls auf der Klappe stehende - nicht liegende - Münzen ohne Verklemmung in den Geldrückgabekanal gelangen können. In Weiterbildung der Erfindung gleitet der dem schwenkbaren Klappenteil abgewandte Rand der Klappe während des erste Teilhubes längs einer Wandfläche derart, dass der Raum über der Klappe gegen die Kanäle gesperrt ist.

Weitere vorteilhafte Ausgestaltungen der Erfindung ergeben sich aus der folgenden Beschreibung eines Ausführungsbeispiels und den Unteransprüchen. In der Zeichnung zeigen:
Fig. 1 eine Seitenansicht in einem Selbstverkäufer mit einer Kassiereinrichtung,
Fig. 2 eine Schnittansicht der Kassiereinrichtung und
Fig. 3 eine Ansicht der Kassiereinrichtung längs der Linie 111-111 nach Fig. 2.

In einem Selbstverkäufer, bei dem die Warenausgabeeinrichtungen beispielsweise von nicht näher dargestellten Drucktasten oder Schubladen gebildet sind, ist ein Münzprüfer 1 vorgesehen. Ein Einlauftrichter 2 des Münzprüfers 1 ist über einen Einlaufkanal 3 an einen Einwurfschlitz 4 der Vorderfront 5 des Selbstverkäufers angeschlossen. Der Münzprüfer 1 weist einen Zapfen 6 auf, bei dessen Verschwenken er aufklappt, wobei in ihm stehende Münzen in einen Falschgeldkanal 7 fallen. Ausserdem weist der Münzprüfer 1 wenigstens einen Auslaufschiitz 8 auf.

An den bzw. die Auslaufschlitze 8 schliesst eine entsprechende Anzahl von Münzkanalkammern 9 an. In jede der Kammern 9 ragt ein von einer Münze verschwenkbarer Schalthebel 10 eines Kreditwerks 11. Jedes Verschwenken eines der Schalthebel 10 schaltet eine Anzeigerolle 12 und Nockenscheibe 13 um einen dem jeweiligen Münzwert entsprechenden Winkel weiter. Der jeweilige Stand der Anzeigerolle 12 ist durch ein Fenster 14 der Vorderfront 5 abzulesen. Die Nockenscheiben 13 sind gegenüber der Anzeigerolle 12 manuell verdrehbar. Sie werden durch Wahl einer entsprechenden Verdrehstellung auf einen bestimmten Verkaufspreis eingestellt. Am Kreditwerk 11 ist ein Rückstellhebel 15 vorgesehen, mit dem die Anzeigerolle 12 und die Nockenscheiben 13 in ihre Nullwertstellung zu bringen sind. Derartige Münzzählwerke sind als mechanische Kreditwerke beispielsweise aus dem DE-GM 79 02 306.0 bekannt. Bei solchen dient der Rückstellhebel 15 gleichzeitig zum Spannen einer oder mehrerer Federn, die die zum Antrieb des Kreditwerks notwendige Energie bereitstellen.

An die Münzkanalkammer 9 schliesst sich eine Kassiereinrichtung 16 an, die einerseits in einen Kassierkanal 17 und andererseits in einen Münzrückgabekanal 18 mündet. Unterhalb der Münzkanalkammer bzw. Münzkanalkammern 9, zwischen dem Kassierkanal 17 und dem Münzrückgabekanal 18, ist eine Welle 19 gelagert, an der eine Klappe 20 befestigt ist. Die Welle 19 liegt dabei in der Mitte der Klappe 20. Die Wandung 21 der Kassiereinrichtung 16 ist oberhalb der Klappe 20 teilkreisförmig ausgebildet, so dass ein dichter Anschluss einer Klappenkante gewährleistet ist. Der über der Klappe 20 zur Verfügung stehende Raum ist so gross, dass ohne Schwierigkeiten eine Vielzahl von Münzen auf der Klappe 20 zwischengelagert werden kann. In den Figuren ist die Klappe 20 mit durchgezogenen Linien in ihrer Ruhestellung dargestellt. Die Kassierstellung der Klappe 20 ist mit 20' und ihre Rückgabestellung ist mit 20" angedeutet. In der Ruhestellung verschliesst die Klappe 20 sowohl den Kassierkanal 17 als auch den Rückgabekanal 18. Alle vom Kreditwerk 11 erfassten Münzen fallen damit zunächst auf die Klappe 20, auf der sie sich ohne Verklemmungsmöglichkeit sammeln. Wenn die Münzen nach Münzwerten (1,- DM; 2,- DM; 5,- DM) sortiert in die Münzkanalkammern 9 geleitet werden, können auf der Klappe 20 Trennwände vorgesehen sein. Damit ist für jede Münzsorte ein eigener Kanal zu schaffen.

An der Welle 19 ist an einem Ende ein Exzenter 22 angeordnet, an dessen freiem Ende ein Zapfen 23 befestigt ist. Dem Zapfen 23 steht in der Ruhestellung der Klappe 20 ein Anschlagrand 24 einer Schubstange 25 gegenüber.

Die Schubstange 25 liegt an einem Winkel 26' einer Schiebeplatte 26 an, welche an der Innenseite der Vorderfront 5 zwischen Führungsschienen 27 verläuft. Die Schubstange 25 ist durch Schlitze eines unteren Führungsstücks 41 und eines oberen Führungsstücks 45 gesteckt und mittels einer Feder 46 gehalten. Der Schlitz des unteren Führungsstücks 41 gibt dem unteren Ende der Schubstange 25 Verschwenkungsfreiheit.

Die Schiebeplatte 26 ist mittels einer durch einen Schlitz 28 der Vorderfront 5 ragenden Geldrückgabetaste 29 verschiebbar. Die Schiebeplatte 26 ist mehr als doppelt so lang wie der Schlitz 28, so dass diese den Schlitz 28 in jeder Verschiebestellung von innen abdeckt. Am oberen Ende der Schiebeplatte 26 ist ein Arm 30 befestigt, der einem Schwenkhebel 31 zugeordnet ist, welcher den Zapfen 6 des Münzprüfers 1 übergreift. Mittels einer Zugfeder 32 ist die Schiebeplatte 26 in ihre obere Stellung gezogen.

Die Klappe 20 weist ein Klappenteil 33 auf, welches an der Klappe 20 im übrigen mittels eines Gelenks 34 schwenkbar gelagert ist. Zwischen dem Klappenteil 33 und der Klappe 20 ist im übrigen ein Stützelement 35, das an der Klappe 20 oder dem Klappenteil 33 befestigt ist und das andere Teil untergreift.

Der dem Gelenk 34 gegenüberliegende Rand 36 des Klappenteils 33 stützt sich in der Ruhestellung der Klappe 20 auf einem Anschlag 37 ab, welcher an einem Hebel 38 ausgebildet ist. Der Hebel 38 ist an einer Achse 39 schwenkbar gelagert. Am Anschlag 37 ist ein Anlaufrand 40 vorgesehen.

Die Funktionsweise der Klappe 20 mit dem Klappenteil 33 bei Betätigung der Geldrückgabetaste 29 ist etwa folgende:
Steht die Klappe 20 in ihrer Ruhestellung und wird die Geldrückgabetaste 29 nach unten gedrückt, dann wird auch die Schubstange 25 nach unten verschoben. Damit sie den notwendigen Verschwenkungsspielraum aufweist, ist sie durch das geschlitzte Führungsstück 41 geführt. Der Anschlagrand 24 der Schubstange 25 beaufschlagt den Zapfen 23 des Exzenters 22. Damit verschwenkt sich die Welle 19 und auch die Klappe 20 in Richtung ihrer Stellung 20". Während eines ersten Teilhubes der Geldrückgabetaste 29 verschwenkt sich das Klappenteil 33 gegenüber der Klappe 20 im übrigen, wobei sein dem Gelenk gegenüberliegender Rand 36 vom Anschlag 37 gehalten ist. Das Klappenteil 33 bzw. die Klappe 20 nimmt dabei die in Fig. 2 strichpunktiert dargestellte Stellung ein. In einer solchen Stellung bleiben die in die Kassiereinrichtung 16 gefallenen Münzen auf der Klappe 20 liegen, ohne dass sie in den Rückgabekanal 18 fallen. Während dieses ersten Teilhubes wird der Rückstellhebel 15 über die Welle 19 betätigt, was weiter unten beschrieben wird.

Die Münzen bleiben so lange auf der Klappe 20, bis der dem Gelenk 34 gegenüberliegende Rand 36 des Klappenteils 33 über den Anschlag 37 im zweiten Teilhub der Geldrückgabetaste 29 abkippt. Mit dem Abkippen des Klappenteils 33 über den Anschlag 37 stürzen die auf der Klappe 20 bzw. dem Klappenteil .33 liegenden Münzen in den Münzrückgabekanal 18. Ersichtlich ist hierbei die überwiegende Hubstrecke der Geldrückgabetaste 29 für den ersten Teilhub ausgenutzt, derfürdie Rückstellung des Kreditwerks 11 zur Verfügung steht, ohne schon eine Münzrückgabe zu veranlassen. Am Ende des ersten Teilhubes wird dann praktisch schlagartig die Münzrückgabe durchgeführt. Dabei steht dann, wenn der dem Gelenk 34 gegenüberliegende Rand 36 des Klappenteils 33 über den Anschlag 37 abkippt, praktisch sofort ein grosser Eintrittsquerschnitt für die Münzen in den Münzrückgabekanal 18 offen.

Bei der Rückführung der Klappe 20 bzw. des Klappenteils 33 in die Ruhestellung drückt das Klappenteil 33 den Hebel 38 am Anlaufrand 40 nach aussen, wobei sich dieser um die Achse 39 so lange schwenkt, bis das Klappenteil 33 über den Anschlag 37 gelangt ist. Bei der dargestellten Anordnung (vgl. Fig. 2) schwenkt der Hebel 38 aufgrund seines Eigengewichts unter das Klappenteil 33. Es kann zur Rückstellung des Hebels 38 eine Feder vorgesehen sein. Wenn der Anschlag 37 starr an der Kassiereinrichtung 16 befestigt ist, wird das Stützelement 35 als Federelement ausgelegt.

An dem dem Exzenter 22 gegenüberliegenden Ende der Welle 19 ist ein weiterer Exzenter 42 befestigt. Mittels des Exzenters 42 wird die Klappe 20 in an sich bekannter Weise bei einer Betätigung der Ausgabeeinrichtungen und nach passendem Münzeinwurf in die Kassierstellung 20' gebracht, in der die Münzen in den Kassierkanal 17 fallen.

An der Welle 19 ist ein dritter Exzenter 43 angeordnet. Dieser bildet mit einer an ihm schwenkbar gelagerten Antriebsstange 44, deren dem Exzenter 43 gegenüberliegendes freies Ende am Rückstellhebel 15 gelagert ist, einen Hebeltrieb, der in der Ruhestellung der Klappe 20 in Totpunktstellung steht. Damit hat eine Drehung der Welle 19 sowohl im Uhrzeigersinn als auch entgegen dem Uhrzeigersinn zur Folge, dass der Rückstellhebel 15 so bewegt wird, dass das Kreditwerk 11 einerseits auf seinen Nullwert zurückgestellt und andererseits aufgezogen wird.

Bei einer Verschwenkung der Klappe 20 in Kassierstellung bewegt sich der Zapfen 23 des Exzenters 22 so weit im Uhrzeigersinn (vgl. Fig. 1), dass er ausserhalb der bei einer Betätigung der Geldrückgabetaste 29 möglichen Bewegungsbahn der Schubstange 25 liegt. Dementsprechend ist der Anschlagrand 24 der Schubstange 25 ausgelegt. Dies ist günstig, da dann ausgeschlossen ist, dass während des Kassiervorgangs durch gewaltsame Betätigung der Geldrückgabetaste 29 auf die Kassiereinrichtung 16 eingewirkt werden kann.

Im Rahmen der Erfindung liegen zahlreiche weitere Ausführungsbeispiele. Die Erfindung kann auch mit Vorteil eingesetzt werden, wenn die Kassiereinrichtung je eine separate Klappe für die Münzrückgabe und das Münzkassieren aufweist.

Die günstigste Lage des Gelenks 34 zwischen der Welle 19 und dem dieser gegenüberliegenden Rand 36 des Klappenteils 33 lässt sich leicht ermitteln. Vorzugsweise liegt das Gelenk 34 der Welle 19 etwas näher als dem genannten Rand 36.

## Patentansprüche

1. Kassiereinrichtung für einen Selbstverkäufer mit Kreditwerk, mit einer Klappe (20), die in ihrer Ruhestellung einen Geldrückgabekanal (18) und einen Kassierkanal (17) sperrt, die aus ihrer Ruhestellung nach einerRichtung durch den Hub einer Geldrückgabetaste (29) schwenkbar ist und die mit dem Kreditwerk (11, 15) zu dessen Rückstellung gekoppelt ist, dadurch gekennzeichnet, dass die Klappe (20) bei einem ersten Teilhub der Geldrückgabetaste (29) den Geldrückgabekanal (18) gesperrt hält und das Kreditwerk (11, 15) rückstellt und dass ein anschliessender zweiter Teilhub die Klappe (20) derart in den Geldrückgabekanal (18) schwenkt, dass auf ihr liegende Münzen in den Geldrückgabekanal (18) gleiten.

2. Kassiereinrichtung nach Anspruch 1, dadurch gekennzeichnet, dass zur Schwenkung während des zweiten Teilhubes die Klappe (20) ein schwenkbares Klappenteil (33) aufweist, welches sich während des ersten Teilhubes an einem Anschlag (37) abstützt und beim zweiten Teilhub über den Anschlag (37) abkippt.

3. Kassiereinrichtung nach Anspruch 2, dadurch gekennzeichnet, dass der dem schwenkbaren Klappenteil (33) abgewandte Rand der Klappe (20) während des ersten Teilhubes längs einer Wandfläche (21) derart gleitet, dass der Raum über der Klappe (20) gegen die Kanäle (17, 18) gesperrt ist.

4. Kassiereinrichtung nach Anspruch 2 oder 3, dadurch gekennzeichnet, dass der erste Teilhub der Geldrückgabetaste (29) gross gegenüber deren zweiten Teilhub ist, in dem das Klappenteil (33) über den Anschlag (37) abkippt.

5. Kassiereinrichtung nach Anspruch 2, 3 oder 4, dadurch gekennzeichnet, dass das Klappenteil (33) im zweiten Teilhub den Geldrückgabekanal (18) im wesentlichen voll öffnet.

6. Kassiereinrichtung nach einem der vorhergehenden Ansprüche, dadurch gekennzeichnet, dass an der Klappe (20) ein Stützelement (35) vorgesehen ist, welches das Klappenteil (33) untergreift.

7. Kassiereinrichtung nach Anspruch 6, dadurch gekennzeichnet, dass das Stützelement (35) als Federelement ausgebildet ist.

8. Kassiereinrichtung nach einem der vorhergehenden Ansprüche, insbesondere Anspruch 6, dadurch gekennzeichnet, dass der Anschlag (37) an einem beweglichen Hebel (38) angeordnet ist, der einen Anlaufrand (40) für die Bewegung des Klappenteils (33) aus der Rückgabestellung in die Ruhestellung aufweist.

9. Kassiereinrichtung nach einem der vorhergehenden Ansprüche, dadurch gekennzeichnet, dass das Gelenk (34) zwischen der Klappe (20) und dem Klappenteil (33) näher bei der Welle (19) der Klappe (20) als bei dem der Welle (19) gegenüberliegenden Rand (36) des Klappenteils (33) liegt.

10. Kassiereinrichtung nach einem der vorhergehenden Ansprüche, dadurch gekennzeichnet, dass zwischen der Geldrückgabetaste (29) und der Klappe (20) ein Anschlagrand (24) vorgesehen ist, der beim Übergang der Klappe (20) in die Kassierstellung die Geldrückgabetaste (29) in Freilauf bringt.

## Claims

1. Cash device for an automatic vending machine comprising credit mechanism, comprising a flap (20) which, in its at-rest position, blocks a coin return duct (18) and a coin feed duct (17), which flap can be pivoted out of its at-rest position in one direction by the stroke movement of a coin return key (29) and which is coupled with the credit mechanism (11, 15) for the purpose of resetting same, characterized in that the flap (20), during a first partial stroke of the coin return key (29), keeps the coin return duct (18) blocked and resets the credit machanism (11, 15), and that a subsequent second partial stroke pivots the flap (20) in sich a manner into the coin return duct (18) that coins resting on it slide into the coin return duct (18).

2. Cash device according to claim 1, characterized in that, for pivoting during the second partial stroke, the flap (20) possesses a pivotal flap part (33), which bears during the first partial stroke against a stop (37) and pivots downwards during the second partial stroke beyond the stop (37).

3. Cash device according to claim 2, characterized in that the edge of the flap (20) remote from the pivotal flap part (33) slides, during the first partial stroke, along a wall surface (21) in such a manner that the space above the flap (20) is blocked from the ducts (17, 18).

4. Cash device according to claim 2 or 3, characterized in that the first partial stroke of the coin return key (29) is large in comparison with the second partial stroke in which the flap part (33) pivots down beyond the stop (37).

5. Cash device according to claim 2, 3 or 4, characterized in that the flap part (33) substantially completely opens the coin return duct (18) in the second partial stroke.

6. Cash device according to one of the preceding claims, characterized in that a support element (35) is provided on the flap (20), which support element engages beneath the flap part (33).

7. Cash device according to claim 6, characterized in that the support element (35) is constructed as a spring element.

8. Cash device according to one of the preceding claims, especially claim 6, characterized in that the stop (37) is disposed on a movable lever (38), which possesses a run-on edge (40) for the movement of the flap part (33) out of the coin return position into the at-rest position.

9. Cash device according to one of the preceding claims, characterized in that the hinge (34) between the flap (20) and the flap part (33) is nearer to the shaft (19) of the flap (20) than to the edge (36) of the flap part (33) which is opposite to the shaft (19).

10. Cash device according to one of the preceding claims, characterized in that between the coin return key (29) and the flap (20) a stop edge (24) is provided, which brings the coin return key (29) into freewheeling when the flap (20) moves into the cash feed position.

## Revendications

1. Dispositif d'encaissement pour distributeur automatique avec mécanisme de crédit, comportant un volet (20) qui, dans sa position de repos, bloque un conduit de restitution d'argent (18) et un conduit d'encaissement (17), qui peut pivoter hors de sa position de repos dans un sens par suite de la course d'un bouton de restitution d'argent (29), et qui est couplé au mécanisme de crédit (11, 15) pour la remise à zéro de celui-ci, caractérisé en ce que lors d'une première course partielle du bouton de restitution d'argent (29), le volet (20) maintient bloqué le conduit de restitution d'argent (18) et remet à zéro le mécanisme de crédit (11, 15) et qu'une deuxième course partielle, qui fait suite, fait pivoter le volet (20) vers le conduit de restitution d'argent (18) de telle sorte que les pièces de monnaie qui se trouvent sur le volet glissent dans le conduit de restitution d'argent.

2. Dispositif d'encaissement selon la revendication 1, caractérisé en ce que pour le pivotement pendant la deuxième course partielle, le volet (20) présente une partie de volet pivotante (33) qui, pendant la première course partielle, s'appuie sur une butée (37) et lors de la deuxième course partielle, bascule au-delà de la butée (37).

3. Dispositif d'encaissement selon la revendication 2, caractérisé en ce que le bord du volet (20), qui est opposé à la partie de volet pivotante (33), glisse pendant la première course partielle le long d'une surface de paroi (21) de telle sorte que l'espacement situé au-dessus du volet (20) est isolé des conduits (17, 18).

4. Dispositif d'encaissement selon l'une des revendications 2 et 3, caractérisé en ce que la première course partielle du bouton de restitution d'argent (29) est grande relativement à sa deuxième course partielle, dans laquelle la partie de volet (33) bascule au-delà de la butée (37).

5. Dispositif d'encaissement selon l'une des revendications 2, 3 et 4, caractérisé en ce que dans la deuxième course partielle, la partie de volet (33) ouvre pratiquement complètement le conduit de restitution d'argent (18).

6. Dispositif d'encaissement selon l'une des revendications précédentes, caractérisé en ce que sur le volet (20) est prévu un élément de soutien (35) qui s'engage par dessous la partie de volet (33).

7. Dispositif d'encaissement selon la revendication 6, caractérisé en ce que l'élément de soutien (35) est conçu sous forme d'élément de ressort.

8. Dispositif d'encaissement selon l'une des revendications précédentes, en particulier la revendication 6, caractérisé en ce que la butée (37) est disposée sur un levier mobile (38), qui présente un bord d'accès (40) pour le mouvement de la partie de volet (33), de la position de restitution à la position de repos.

9. Dispositif d'encaissement selon l'une des revendications précédentes, caractérisé en ce que l'articulation (34) entre le volet (20) et la partie de volet (33) est située plus près de l'arbre (19) du volet (20) que du bord (36) de la partie de volet (33) qui est opposé à l'arbre (19).

10. Dispositif d'encaissement selon l'une des revendications précédentes, caractérisé en ce qu'entre le bouton de restitution d'argent (29) et le volet (20) est prévu un bord de butée (24) qui, lors du passage du volet (20) à la position d'encaissement, met le bouton de restitution d'argent (29) en position de course libre.
